# EUROPÄISCHE PATENTANMELDUNG

(11) **EP 0 122 911 A1**
(43) Veröffentlichungstag der Anmeldung: **24.10.1984**
(21) Anmeldenummer: 84890069.2
(22) Anmeldetag: 13.04.1984
(51) Int. Cl.: B44F 11/06, B44C 3/04, B44F 1/04

(54) **Verfahren zur Herstellung eines Giessharzkörpers**

(30) Priorität: 14.04.1983 AT 1335/83
(71) Anmelder: Herar, Helmut, A-1090 Wien (AT); Herar, Eugen, sen., A-1190 Wien (AT)
(72) Erfinder: Herar, Helmut, A-1090 Wien (AT); Herar, Eugen, sen., A-1190 Wien (AT)
(74) Vertreter: Krause, Ernst, Dipl.-Ing.

(57) **Zusammenfassung**

@ Bei diesem Verfahren wird ein Gießharzkörper (7) hergestellt, der in seinem Aussehen einem Schmelzemailbild gleicht, und zwar mit Hilfe einer Folie als Gießform.

Auf mindestens eine mit einem Farbauftrag (3, 4) versehene Kunststoff- oder Metallfolie wird eine Schicht aus transparentem Gießharz aufgetragen und unter Verbindung desselben mit dem Farbauftrag erhärten gelassen; dann wird die Folie vom Gießharzformkörper (7) abgezogen

Nach dem Abziehen der Folie vom Gießharzkörper (7) kann dieser an seiner Sichtunterseite mit einer lichtreflektierenden Folie (9) versehen werden, und weiterhin kann unter dem Formkörper (7) bzw. der lichtreflektierenden Folie (9) eine weitere Tragschicht (10), z.B. aus Gießharz, integrierend angeordnet werden.

## Beschreibung

Die Erfindung bezieht sich auf ein Verfahren zur Herstellung eines Gießharzkörpers, der in seinem Aussehen einem Schmelzemailbild gleicht, mit Hilfe einer Folie als Gießform.

Die bekannten Verfahren für die gebräuchliche, bekannte Herstellung künstlerischer Emailliertechniken in orthodoxer Weise, wie sie seit langem in Anwendung sind, teilen sich in zwei Hauptgebiete:
1. händische Emailmalerei auf grundierten Metallgegenständen mit Malfarben, die eingebrannt und meist glasiert werden, ähnlich wie Porzellanmalerei, oder gedruckte Imitationen, die im Abziehbildverfahren industriell auf den zu dekorierenden Gegenstand aufgetragen und ebenfalls eingebrannt werden;
2. Schmelzemailkunstwerke, die mittels farbiger Glaspulver bildhaft auf grundierte Metallflächen aufgebracht werden, wobei nach jedem Glaspulverauftrag verschiedener bildhafter Partien das Glaspulver im Emaillierofen vorsichtig angeschmolzen werden muß, bevor die nächste farbige Glaspulverauftragung vorgenommen werden kann. Es sind daher mehrere Schmelzvorgänge unerläßlich, bevor ein fertiges Emailbild entsteht. '^{U}blicherweise werden Glaspulver verwendet, die gedeckte (opake) Farben und oder durchsichtige (transluzide) Farben beim Schmelzvorgang ergeben.

Die Verwendung von transluziden Farben dient zur Erzielung von Rückstrahleffekten, zu welchem Zwecke vor dem Glaspulverauftrag eine Blattsilber- oder Blattgoldfolie auf der gewünschten Stelle des Bildes aufgebracht wird, bevor die Farbe aufgeschmolzen wird. Bei den diversen Schmelzvorgängen fließen die Farbschichten ein wenig ineinander. Wo dies vermieden werden soll, müssen Farbpulver mit verschieden hohem Schmelzpunkt verwendet werden, was hohes technisches Können voraussetzt.

Zur Erzielung besser kontrollierbarer Bildeffekte wurde durch Montage von Silberdraht (Stegemail) oder durch partielle Vertiefungen am Bildträger (Grubenemail) die Aufbringung der Farbglaspulver gesteuert.

Auch werden durch Kombination dieses Verfahrens mit . der unter 1. erwähnten Emailmalerei künstlerisch interessante Ergebnisse erzielt, die aber allesamt im Endprodukt Unikate ergeben, ausgenommen die vorerwähnten gedruckten Imitationen.

Die Schwierigkeiten dieser bekannten Verfahren führten zur überwiegenden Verwendung von Kaltemail-, wobei Farben aus Kunstharzen (statt Glaspulververschmelzung) übereinander geschichtet werden, um optisch ein ähnliches Produkt wie Glasschmelze zu erzielen.

Auch diese Technik ist künstlerisch vorwiegend auf händische Arbeit beschränkt. Industriell wird sie hauptsächlich in der Herstellung von Vereinsabzeichen u.dgl. (Grubenlack) angewendet.

Die Erfindung stellt sich die Aufgabe der Erzeugung von Gegenständen in der Art von Schmelzemailkunstwerken in vereinfachter, wesentlich billigerer Weise, die vor allem für eine industrielle Serienproduktion geeignet ist.

Erfindungsgemäß wird zur Herstellung von Formkörpern der eingangs genannten Art so verfahren, daß auf mindestens eine mit einem Farbauftrag, insbesondere Druck, versehene, bevorzugt tiefgezogene und/oder geprägte Kunststoff- oder Metallfolie eine Schicht aus transparentem Gießharz aufgetragen und unter Verbindung desselben mit dem Farbauftrag erhärten gelassen wird, worauf die Folie vom Gießharzformkörper abgezogen und bevorzugt dieser an seiner Sichtunterseite mit einer lichtreflektierenden Folie, insbesondere einer dünnen Metallfolie, versehen wird, gegebenenfalls unter integrierender Anordnung mindestens einer weiteren Tragschicht, allenfalls aus Gießharz, auf dem Formkörper.

Das Ergebnis ist ein Formkörper, der alle optischen Eigenschaften der Schmelzemaillierung aufweist, sowohl was die typische Oberflächenmodellierung als auch transluzide optische Tiefenwirkung und/oder opake farbige Bildeffekte anbelangt.

Das neue Verfahren ermöglicht sowohl die Herstellung von Künstleremails als auch von Stegemails als Massenprodukte, aber darüber hinaus auch noch die Herstellung von händisch erzeugten, künstlerischen Unikaten. In dieser Weise können Kunstemailbilder hergestellt werden, ohne Kenntnis der äußerst schwierigen orthodoxen Emailliertechnik, bei der immer wieder mit mißlungenen Resultaten gerechnet werden muß.

Weitere Einzelheiten und Vorteile der Erfindung ergeben sich'aus der folgenden Beschreibung eines Ausführungsbeispieles für das erfindungsgemäße Verfahren an Hand der Zeichnung; darin zeigen die

Fig. 1 bis 6 schematisch den Ablauf der aufeinanderfolgenden Arbeitsschritte, jeweils in einem Querschnitt durch die dabei verwendeten Folien bzw. der mit deren Hilfe gegossenen Formkörper.

Wie aus der Zeichnung hervorgeht, werden gemäß Fig. 1 zwei dünne Folien 1, 2 aus thermoplastischem Kunststoff vorgesehen; die Folienstärke kann dabei in der Größenordnung von 0,1 bis 1 mm liegen, je nach Art der gewünschten Tiefe der Prägung, also dem Grad der Verformung und der Größe des herzustellenden Gießharzkörpers. Auch leicht verformbare Metallfolien, z.B. aus Aluminium, etwa von 0,05 bis 0,25 mm Stärke, können hiefür dienen.

Diese Folien 1, 2 werden im planen Zustand in einem beliebigen Druckverfahren, z.B. Offsetdruck, Buchdruck, Tiefdruck, Siebdruck od.dgl. einfärbig oder mehrfärbig bild-oder textmässig mit gewöhnlichen Druckfarben bedruckt. Es ist lediglich darauf zu achten, daß dem durch diese Druckfarben erhaltenen Farbauftrag 3, 4, der in den Figuren schematisch durch eine strichlierte Linie veranschaulicht ist, kein chemischer Zusatz beigefügt ist, der die Druckfarben mit den Folien innig, d.h. untrennbar, verbindet.

Als thermoplastisch verformbare Folien 1, 2 können alle im Handel befindlichen Folien verwendet werden, wie etwa aus Polyvinylchlorid, Polyester, Polypropylen, Plexiglas u.dgl.

Wie in Fig. 1 ersichtlich, ist die Anordnung bei diesem Beispiel so getroffen, daß die eine Folie 1 auf der Unterseite und die andere Folie 2 auf der Oberseite bedruckt ist. Je nach Bildvorlage genügt es auch, nur eine der beiden Folien 1, 2 mit einem Farbaufdruck 3 bzw. 4 zu versehen.

Dieser durch Bilddruck hergestellte Farbauftrag 3 bzw. 4 kann zusätzlich mittels einer Heißfolienbeprägung mit einer dünnen Metallfolie, z.B. von Silber-, Gold-, Bronze- od.dgl. Farbe, bereichert werden. Zur Erzielung opaker Bildpartien kann das Bild bzw. der Farbauftrag- 3, 4 mit Deckweiß unterdruckt werden, d.h. es erfolgt zunächst ein Drukken mit Deckweiß auf die Folie 1, 2 und daran anschließend das Drucken des Farbauftrages 3, 4.

Die beim Deckweißdruck ausgesparten Bildstellen ergeben später,wie noch erläutert werden wird, durch Unterlegung einer lichtreflektierenden Folie, wie einer Metallfolie,z.B. in Silber oder Gold, die beim orthodoxen Schmelzemail so effektvollen transluziden Bildelemente.

Der nächste, allerdings nicht zwingende, sondern nur bevorzugt auszuführende Arbeitsschritt ist die quer zu ihrer Ebene erfolgende Verformung der Folien 1, 2 mittels einer in einer Model oder Tiefziehform 5, 6, die aus Holz, Hartkitt, Formguß usw. bestehen kann (Fig. 2).

Ober diese Model bzw. Formen, die je nach der gewünschten Gestalt des Gießharzformkörpers verschieden dick sein können und deren Oberfläche dem Bild entsprechend plastisch modelliert sind, können thermoplastische Folien auch im Vakuum-Tiefziehverfahren verformt werden. Verwendet man Metallfolien, dann werden diese in einer Prägepresse verformt.

Das Ergebnis dieses Arbeitsschrittes sind dann zwei bildhaft bedruckte, unterschiedlich räumlich verformte Folien 1, 2, wie in Fig. 3 dargestellt. Unterschiedlich verformt sind die Folien 1, 2 deshalb, weil im schließlich erhältlichen Gießharzformkörper dadurch die für Schemlzemail typischen Glasdicken erzielbar sind, wie noch erläutert werden wird.

Die beiden verformten und bedruckten Folien 1, 2 nach Fig. 3 können natürlich auch noch extremer verformt werden, als es die Zeichnung bei dem dargestellten Ausführungsbeispiel veranschaulicht, z.B. zur Herstellung von verschieschiedenartig geformten Artikeln, wie etwa Türgriffen, Schatullendeckeln, Bild- oder Spiegelrahmen, Aschenbechern, Mosaikbildern, Modeschmuck u.dgl.

Diese beiden Folien 1, 2 werden danach, wie Fig. 3 zeigt, so zueinander gefügt und festgehalten, daß zwischen ihnen ein Zwischenraum bleibt, der nunmehr mit glasklarem Kunstharz gefüllt wird. Das Einfüllen dieses Gießharzes kann sowohl händisch als auch mechanisch, etwa mittels Vakuum, ausgeführt werden.

Als Kunstharz sind alle Harze geeignet, die mittels Zusatz von Härtern, im zweckdienlichen Mengenverhältnis, verarbeitbar sind; als solche Harze sind z.B. Epoxyd-, Polyesterharze und mit Formaldehyd angereicherte Phenol-Resole geeignet.

Das Ergebnis ist, nach dem Erstarren des Gießharzes, wie in Fig. 4 dargestellt, ein geformter Harzkörper 7, der beim Erstarren den Bildruck von den bedruckten Folien übernommen, d.h. in sich aufgesaugt hat und von dem dann, wie in Fig. 4 gezeigt, die Folien 1, 2 nach dem Erstarren des Kunstharzes abgezogen werden. Dieser Gießharzkörper 7 erweist sich als Kunstemailelement optisch täuschend gleichartig wie ein Schmelzemailbild.

Der so modellierte Harzkörper 7 wird, wie in Fig. 5 dargestellt, in der Folge in der Ebene x-x an seinen Rändern 8 an der Unterseite geschliffen, um den Harzüberhang zu entfernen und eine ebene Unterseite zu erzielen.

Fig. 6 veranschaulicht die Fertigstellung des Emailbildes, die darin besteht, daß auf der Unterseite des Harzkörpers 7 eine lichtreflektierende Folie 9, wie eine Metallfolie, z.B. mit Silber- oder Goldglanz, geklebt wird, wenn transluzide Rückstrahlung erwünscht ist, wonach dann der Hohlraum unter dem mit der Metallfolie 8 versehenen Gießharzkörper 7 mit einer Tragschicht 10 ausgefüllt wird.

Diese Tragschicht 10 kann beliebig durch Eingießen oder Einspachteln irgendeiner billigen Füllmasse, wie etwa Kitt, Harz oder Einlegen einer Holzplatte hergestellt werden.

Um ein Kunstemailbild ganz täuschend zu erzielen, kann auch eine pumbierte Kupferplatte auf der Unterseite des Gießharzkörpers 7 aufgebracht werden.

Das erfindungsgemäße Verfahren ermöglicht die einfache und wohlfeile Erzeugung von Kunstemails in industrieller Serienproduktion; es ist auch um vieles kostengünstiger als die Herstellung eines händisch gemalten Unikates.

Im Rahmen der Erfindung sind, wie erwähnt und vorstehend sowie in den Unteransprüchen beschrieben, mannigfaltige Abänderungen an dem erläuterten und dargestellten Ausführungsbeispiel des erfindungsgemäßen Verfahrens möglich.

## Patentansprüche

1. Verfahren zur Herstellung eines Gießharzkörpers, der in seinem Aussehen einem Schmelzemailbild gleicht, mit Hilfe einer Folie als Gießform, dadurch gekennzeichnet, daß auf mindestens eine mit einem Farbauftrag, insbesondere Druck, versehene bevorzugt tiefgezogene und/oder geprägte Kunststoff- oder Metallfolie eine Schicht aus transparentem Gießharz aufgetragen und unter Verbindung desselben mit dem Farbauftrag erhärten gelassen wird, worauf die Folie vom Gießharzformkörper abgezogen und bevorzugt dieser an seiner Sichtunterseite mit einer lichtreflektierenden Folie, insbesondere einer dünnen Metallfolie, versehen wird, gegebenenfalls unter integrierender Anordnung mindestens einer weiteren Tragschicht,allenfalls aus Gießharz, auf dem Formkörper.

2. Verfahren nach Anspruch 1, dadurch gekennzeichnet, daß das Gießharz in den Raum zwischen zwei tiefgezogenen und/ oder geprägten, im Abstand voneinander angeordneten Folien eingetragen wird, wobei mindestens eine der Folien mit dem Farbauftrag versehen ist.

3. Verfahren nach Anspruch 2, dadurch gekennzeichnet, daß die Folien mit zueinander verschieden tiefen Prägungen versehen werden, sodaß partiell verschiedene Schichtstärken des Gießharzkörpers gebildet werden.

4. Verfahren nach einem der Ansprüche 1 bis 3, dadurch gekennzeichnet, daß thermoplastische Kunststoffolien bzw. dünne Metallfolien als Träger für den Farbauftrag verwendet werden.

5. Verfahren nach einem der Ansprüche 1 bis 4, dadurch gekennzeichnet, daß die lichtreflektierende Folie mit Prägungen versehen wird, bevor sie auf den harten Gießharzformkörper aufgelegt wird.

6. Verfahren nach einem der Ansprüche 1 bis 5, dadurch gekennzeichnet, daß die mit dem Farbauftrag versehene Folie zusätzlich mittels Heißprägung von einer Gold-, Silber-, Bronze- od.dgl. Metallfolie von Farbe mit Bildelementen beprägt wird, bevor das Gießharz aufgetragen wird.

7. Verfahren nach einem der Ansprüche 1 bis 6, dadurch gekennzeichnet, daß vor dem Aufbringen eines transluziden Farbauftrages Teilbereiche der Kunststoff- oder Metallfolie mit deckender Farbe bedruckt werden, sodaß Zonen opaker Farbwirkung gebildet werden.

8. Verfahren nach einem der Ansprüche 1 bis 7, dadurch gekennzeichnet, daß als Tragschicht eine Metall- oder Holzplatte auf den Gießharzformkörper aufgebracht wird.
